# EUROPÄISCHE PATENTANMELDUNG

(11) **EP 0 374 347 A1**
(43) Veröffentlichungstag der Anmeldung: **27.06.1990**
(21) Anmeldenummer: 89104200.4
(22) Anmeldetag: 09.03.1989
(51) Int. Cl.: B03C 3/14

(54) **Doppelfiltereinlage für ein elektrostatisches Luftreinigungsgerät**

(30) Priorität: 25.10.1988 CH 3960/88
(71) Anmelder: PERISO SA, CH-6810 Isone (CH)
(72) Erfinder: Scherrer, Fernand, CH-6810 Isone (CH)
(74) Vertreter: Klunker . Schmitt-Nilson . Hirsch

(57) **Zusammenfassung**

Doppelfiltereinlage für ein Luftreinigungsgerät mit Ionisator, bestehen aus einem flächigen Vorfilter aus Polyester zum Zurückhalten grober Schmutzpartikel und einem ebenfalls flächigen, elekrostatischen Filter aus Vlies zum Entfernen auch feinstkörniger Schwebeteilchen aus der im Luftreinigungsgerät umgewälzten Luft.

Erfindungsgemäss ist die Doppelfiltereinlage (1) mindestens durch eine Kontrollöffung (1.3) gekennzeichnet, die zur Sichtbarmachung des Verschmutzungsgrades des elektrostatischen Filters (1.2) im Gewebe des darüberliegenden Vorfilters (1.1) vorgesehen ist, wobei im Neuzustand das elektrostatische Filter (1.2) eine deutlich hellere Farbe als das Vorfilter (1.1) aufweist.

## Beschreibung

Die Erfindung betrifft eine Doppelfiltereinlage für ein Luftreinigungsgerät mit Ionisator, bestehend aus einem flächigen Vorfilter aus Polyester zum Zurückhalten grober Schmutzpartikel und einem gleichfalls flächigen, elektrostatischen Filter aus Vlies zum Entfernen auch feinstkörniger Schwebeteilchen aus der im Luftreinigungsgerät umgewälzten Luft.

Zweischichtiger Filter, umfassend ein dem Zustrom verschmutzter Luft zugewandtes Filtergewebe aus Polyester als die Ober- bw. Aussenschicht sowie ein darunter bzw. dahinter als die Unter- bzw. Innenschicht lose angeordnetes, elektrostatisches Filtergewebe aus Vlies, wurden bereits in einem bekannten, mit Ionisator ausgestatteten Luftreiniger der Anmelderin verwendet. Dies ist jedoch mit dem Nachteil behaftet, dass der jeweilige Verschmutzungsgrad des durch das Vorfilter überdeckten, elektrostatischen Filters und damit eine allfällige Abnahme von dessen Wirksamkeit einer Sichtkontrolle unzugänglich ist. Um sich Gewissheit über den Zustand bzw. die Funktionstüchtigkeit des elektrostatischen Vliesgewebes zu verschaffen, musste man oft umsonst die Doppelfiltereinlage zusammen mit deren Abdeckung aus dem Luftreiniger ausbauen. Dieser Umstand bedeutete neben der Unbequemlichkeit, verursacht durch den hierfür notwendigen Arbeitsaufwand, auch eine unerwünschte, oftmalige Strapazierung der Kunststoffhalterungen der Abdeckung.

Für die Erfindung stellte sich die Aufgabe, eine rasche Ueberprüfbarkeit des Zustandes des elektrostatischen Filters ohne Ausbau der Filtereinlage samt Abdeckung aus dem Luftreiniger sicherzustellen.

Die Aufgabe wird durch die Ausbildungsmerkmale gemäss dem Kennzeichen des Patentanspruches 1 gelöst.

Eine derartige Beschaffenheit der Doppelfiltereinlage macht jederzeit eine rasche Ueberprüfung von deren Betriebstüchtigkeit möglich, ohne dass sie demontiert werden müsste.

Merkmale einer besonders vorteilhaften Weiterausbildung der Erfindung sind den abhängigen Patentansprüchen 2 bis 4 entnehmbar.

Die Erfindung wird beispielsweise anhand einer Ausführungsform gemäss der Zeichnung näher erläutert.

Es zeigen:
Fig. 1: Draufsicht auf die Doppelfiltereinlage gemäss der Erfindung,
Fig. 2: eine perspektifische Darstellung eines mit einer Doppelfiltereinlage gemäss der Fig. 1 ausgestatteten Luftreinigungsgerätes und
Fig. 3: einen Querschnitt durch die Längsmitte des Abdreckgrills des Luftreinigungsgerätes nach Fig. 2 mit eingesetzter Doppelfiltereinlage.

Von der in Fig. 1 abgebildeten, erfindungsgemässen Doppelfiltereinlage 1 ist lediglich ein die Oberschicht derselben bildende Vorfilter 1.1 sichtbar, in dessen Flächenmitte zur Sichtbarmachung des Verschmutzungsgrades eines darunter angeordneten, elektrostatischen Filters 1.2 eine kreisförmige Kontrollöffnung 1.3 vorgesehen ist. Während das Gewebe des Vorfilters 1.1 aus Polyester dunkler Farbe besteht, ist das in der unteren Schicht liegende und durch die Kontrollöffnung sichtbare, elektrostatische Filter 1.2 aus einem weissen Vliesmaterial hergestellt. Solange zwischen den beiden Filtern 1.1, 1.2 ein starker Farbkontrast vorhanden ist, bleibt das elektrostatische Filter 1.2 wirksam.

Die Kontrollöffnung 1.3 könnte auch an einer anderen Stelle des Vorfilters 1.1 angebracht sein und auch eine andere Ge stalt aufweisen. Es wäre ferner auch die Verwendung mehrerer Kontrollöffnungen denkbar.

Der Durchmesser der kreisförmigen Kontrollöffnung 1.3 kann zweckmässigerweise wie bei der in Fig. 1 veranschaulichten Ausführungsform zu 50 mm gewählt werden.

Die aufeinandergeschichteten beiden Filter 1.1, 1.2 sind rechteckig gestaltet und weisen die gleiche Oberfläche auf, so dass das obere Vorfilter 1.1 das elektrostatische Filter 1.2 genau überdeckt. Sie sind längs ihrer Seitenkanten miteinander verschweisst.

Die praktische Verwendung der erfindungsgemässen Doppelfiltereinlage 1 bei einem Luftreinigungsgerät 2 mit Ionisator ist aus der Fig. 2 ersichtlich. Wie sich insbesondere der Fig. 3 entnehmen lässt, wird die Doppelfiltereinlage 1 an die Innenfläche eines dem Luftreinigungsgerät 2 zugehörigen Abdreckgrills 2.1 aus Kunststoff mit nach aussen gewandtem Vorfilter 1.1 angelegt. Dabei kommt die Kontrollöffnung 1.3 des letzteren in etwa unterhalb der rückwärtigen Hälfte der Deckfläche des Abdreckgrills 2.1 zu liegen.

In der Fig. 3 sind ferner am unteren Rand der beiden Seitenflächen des Abdreckgrills 2.1 auch Halterungen 2.2 ebenfalls aus Kunststoff sichtbar.

## Patentansprüche

1. Doppelfiltereinlage für ein Luftreinigungsgerät mit Ionisator, bestehend aus einem flächigen Vorfilter aus Polyester zum Zurückhalten grober Schmutzpartikel und einem ebenfalls flächigen, elektrostatischen Filter aus Vlies zum Entfernen auch feinstkörniger Schmutzteilchen aus der im Luftreinigungsgerät umgewälzten Luft, gekennzeichnet mindestens durch eine Kontrollöffnung (1.3) die zur Sichtbarmachung des Verschmutzungsgrades des elektrostatischen Filters (1.2) im Gewebe des darüberliegenden Vorfilters (1.1) vorgesehen ist, wobei im Neuzustand das elektrostatische Filter (1.2) eine deutlich hellere Farbe als das Vorfilter (1.1) aufweist.

2. Doppelfiltereinlage nach Patentanspruch 1, dadurch gekennzeichnet, dass die aufeinandergeschichteten beiden Filter (1.1, 1.2) je die Form eines Rechteckes mit der gleichen Oberfläche aufweisen, wobei das Vorfilter (1.1) das elektrostatische Filter (1.2) genau überdeckt und die beiden Filter (1.1, 1.2) längs ihrer Seitenkanten miteinander verschweisst sind.

3. Doppelfiltereinlage nach Patentanspruch 2, dadurch gekennzeichnet, dass die Kontrollöffung (1.3) in der Flächenmitte des Vorfilters (1.1) angebracht ist.

4. Doppelfiltereinlage nach Patentanspruch 3, dadurch gekennzeichnet, dass die Kontrollöffung (1.3) kreisförmig ausgebildet ist und einen Durchmesser von 50 mm aufweist.
